# DEMANDE DE BREVET EUROPEEN

(11) **EP 0 211 125 A1**
(43) Date de publication de la demande: **25.02.1987**
(21) Numéro de dépôt: 85401596.3
(22) Date de dépôt: 06.08.1985
(51) Int. Cl.: H01F 27/38

(54) **Dispositif d'atténuation des surtensions de rupture, pour bobines d'excitation à noyaux ferromagnétiques, et bobines munies d'un tel dispositif d'atténuation**

(71) Demandeur: L'EQUIPEMENT ET LA CONSTRUCTION ELECTRIQUE en abrégé E.C.E. Société dite :, F-75020 Paris (FR)
(72) Inventeur: Jullien, Gérard Michel René, F-75012 Paris (FR)
(74) Mandataire: Barnay, André François

(57) **Abrégé**

Dans une bobine à circuit magnétique (1), les surtentions, qui apparaissent aux bornes du bobinage (2) lors des coupures d'alimentation, sont atténuées par une spire (5) en court-circuit, faite d'un matériau amagnétique et bon conducteur de l'électricité, et avantageusement agencée en carcasse pour le bobinage (2).

## Description

L'invention a pour objet un dispositif d'atténuation des surtensions de rupture pour bobines d'excitation à noyau ferromagnétique. Elle trouve notamment son application dans le domaine des relais et des contacteurs électromagnétiques utilisés par exemple en aéronautique.

Le branchement d'équipements complexes, intégrant des composants électroniques délicats, sur des réseaux à courant continu qui comprennent également des dispositifs électro-mécaniques à bobines à noyaux ferromagnétiques, oblige à prendre des précautions pour atténuer les surtensions transitoires qui apparaissent aux bornes de la bobine d'excitation d'un circuit magnétique lors des coupures d'alimentation de ces bobines. L'absence de telles précautions peut conduire à des fonctionnements erratiques ou, ce qui est pire, à la destruction des composants électroniques fragiles.

Pour affaiblir ces surtensions de rupture, les solutions classiques utilisent des condensateurs, soit encore des diodes montées en inverse et en parallèle sur la bobine. D'une façon générale, ces solutions connues présentent les inconvénients suivants :
- accroissement du coût de base de la bobine équipée ;
- abaissement de la fiabilité du produit, par utilisation de composants électroniques supplémentaires destinés à protéger les composants électroniques existants ;
- grande difficulté pour vérifier le bon état de ces composants supplémentaires, car la fonction "test" est quasi impossible, et donc maintenance aléatoire.

L'invention a pour but d'éliminer ces inconvénients.

A cet effet, le dispositif d'atténuation des surtensions de rupture est essentiellement caractérisé par le montage, sur le circuit magnétique, d'au moins une spire en court-circuit embrassant la totalité du flux magnétique qui parcourt ce circuit, cette spire étant faite d'un matériau amagnétique et bon conducteur de l'électricité.

L'action de cette spire ainsi ajoutée sur le circuit magnétique conduit à une augmentation de la constante de temps caractérisant la décroissance du flux générateur de la surtension, d'où diminution de la surtension transitoire de rupture apparaissant aux bornes de la bobine.

L'invention a également pour objet les bobines d'excitation à noyaux ferromagnétiques, munies d'un tel dispositif d'atténuation.

L'invention va être maintenant décrite plus en détail à l'aide des dessins annexés.
La figure 1 représente une bobine à noyau ferromagnétique munie d'un dispositif d'atténuation conforme à un premier mode de réalisation de l'invention.
La figure 2 représente une bobine munie d'un dispositif d'atténuation conforme à un deuxième mode de réalisation de l'invention.
La figure 3 illustre le fonctionnement du dispositif d'atténuation conforme à l'invention.

Ainsi qu'il ressort de la figure 1, la bobine comprend, de façon classique, un circuit magnétique 1, avec ou sans entrefer fixe ou variable, et un bobinage générateur de force magnéto-motrice 2 disposé autour d'une branche du circuit magnétique 1, sur une carcasse isolante 3, ce bobinage 2 étant le siège de surtensions transitoires.

Selon le mode de réalisation de la figure 1, il est combiné à cette bobine un dispositif d'atténuation de ces surtensions transitoires, constitué d'un tore massif 4. Ce tore 4, qui a été représenté partiellement en coupe comme ayant une section approximativement carrée, peut avoir en fait une section de forme quelconque et il est fait d'un matériau amagnétique et bon conducteur de l'électricité tel qu'un métal ou alliage (cuivre, argent, etc...).

Selon le mode de réalisation préféré de la figure 2, la spire d'atténuation, désignée ici par 5, est constituée comme précédemment par une pièce en matériau amagnétique et conducteur de l'électricité mais épouse strictement la forme de la carcasse de support 3 de la figure 1. A la différence de celle-ci, la spire 5 n'est pas elle-même isolante mais des précautions particulières sont prises, lors de l'enroulement du bobinage 2 sur cette spire 5, pour éviter des contacts directs métal sur métal entre le fil du bobinage 2 et la spire 5.

Dans les deux cas, les cotes du tore 4 ou de la spire 5 sont calculés suivant les règles de l'art, en fonction des résultats cherchés.

Le fonctionnement du dispositif d'atténuation conforme à l'invention ressort des deux courbes comparatives de la figure 3. La courbe de gauche représente, en fonction du temps t (porté en abscisses), la variation de la tension U (portée en ordonnées) dans le bobinage 2 lors d'une coupure du circuit d'alimentation dans le cas de la figure 1, mais sans le tore d'atténuation 4 conforme à l'invention. La courbe de droite représente, sur des abscisses identiques et les mêmes ordonnées, la variation de la tension U en fonction du temps, dans les mêmes circonstances mais avec addition conformément à l'invention du tore 4 (figure 1) ou de la spire 5 (figure 2). On voit que le dispositif d'atténuation réduit à environ la moitié la valeur de la surtension maximale ainsi que la durée de la surtension.

Pour fixer les idées, dans un exemple de réalisation particulier, la surtension maximale a pu ainsi être réduite, en valeur absolue, de 580 volts à 300 volts. La réduction de la durée de la surtension s'apprécie aisément lorsque l'on considère que, sur les deux courbes, une division (comprise entre deux traits verticaux) de l'axe des abscisses correspond à 40 microsecondes dans l'exemple en question.

Au lieu d'une seule spire d'atténuation comme représenté aux figures 1 et 2, on pourrait prévoir par exemple deux spires disposées en court-circuit soit individuellement, soit dans leur ensemble, et placées notamment de part et d'autre du bobinage 2.

## Revendications

1. Dispositif d'atténuation des surtensions de rupture, pour bobine d'excitation (2) à noyau ferromagnétique, caractérisé par le montage, sur le circuit magnétique (1), d'au moins une spire (4, 5) en court-circuit embrassant la totalité du flux magnétique qui parcourt le circuit (1), cette spire étant faite d'un matériau amagnétique et bon conducteur de l'électricité.

2. Dispositif d'atténuation selon la revendication 1, caractérisé en ce que la spire (5) a la forme et joue le rôle d'une carcasse pour le bobinage (2).

3. Bobine d'excitation à noyau ferromagnétique, caractérisé en ce qu'elle est munie d'un dispositif d'atténuation selon l'une des revendications 1 et 2.
